# EUROPÄISCHE PATENTSCHRIFT

(11) **EP 0 095 652 B1**
(45) Veröffentlichungstag und Bekanntmachung des Hinweises auf die Patenterteilung: **03.09.1986**
(21) Anmeldenummer: 83104846.7
(22) Anmeldetag: 17.05.1983
(51) Int. Cl.: B41F 7/24, B41F 33/00

(54) **Vorrichtung zur farbprofilabhängigen Feuchtmittelregelung**
Device for metering dampening fluid dependent upon the ink profile
Dispositif de réglage du mouillage en fonction du profil d'encrage

(30) Priorität: 02.06.1982 DE 3220701
(43) Veröffentlichungstag der Anmeldung: 07.12.1983
(73) Patentinhaber: Heidelberger Druckmaschinen Aktiengesellschaft, D-69019 Heidelberg (DE)
(72) Erfinder: Jeschke, Willi, D-6900 Heidelberg (DE)
(74) Vertreter: Stoltenberg, Heinz-Herbert Baldo

## Beschreibung

Die Erfindung betrifft eine Vorrichtung zur farbprofilabhängigen Feuchtmitteleinstellung bei einem Offsetdruckwerk mit einem Farbfeuchtwerk, das über die Breite der Druckform einen Feuchtmittelfilm gleicher Dicke dem Plattenzylinder und dem Farbwerk zuführt, wobei eine von dem normalen Feuchtwerk gesonderte Vorrichtung zur abschnittsweisen Veränderung des Anteils des Feuchtmittels im Farbfilm vorgesehen ist.

Auf die mit Offsetdruckwerken erzielbare Druckqualität hat das richtige Mengenverhältnis von Feuchtflüssigkeit und Farbe auf der Offsetdruckplatte einen wesentlichen Einfluß. Übersteigt beispielsweise der Feuchtwasserbedarf die Feuchtwasserzufuhr, so macht sich das auf dem Druckbild durch "Tonen"oder "Schmieren" bemerkbar. Wird hingegen die Platte überfeuchtet, dann stellen sich Wassermarken ein. Das ausgewogene Verhältnis zwischen Farb- und Feuchtwasserzufuhr liegt also innerhalb dieser Schmier- und Wassermarkengrenze.

Nun ist bekanntlich der Farbbedarf eines Druckbildes, über die Druckbildbreite gesehen, von der jeweiligen Farbflächendeckung abhängig. Diesem Umstand trägt man durch zonale Regelung der Farbzufuhr Rechnung. Hingegen wird das Feuchtwasser über die gesamte Plattenbreite mittels eines dünnen gleichmäßigen Filmes zugeführt. Entsprechend dem Farbprofil benötigt die Platte jedoch ebenfalls örtlich mehr Wasser als an anderen Stellen. Man hilft sich durch eine Zufuhr einer über alle Bildbereiche gemittelten Menge von Feuchtwasser und baut darauf, daß sich in dem Farbwerk eine Farb-Feuchtwasseremulsion bildet, die den nötigen Ausgleich schafft.

Die Erfahrung hat gezeigt, daß eine gemittelte Feuchtwasserzufuhr den gemäß dem Farbprofil unterschiedlich anfallenden Bedarf der Platte an Feuchtmittel nicht völlig ausgleichen kann. Insbesondere bereiten druckfreie Ränder Probleme. Die Zusammensetzung der im Farbwerk sich bildenden Farb-Wasseremulsionen ist derart unterschiedlich, daß Druckschwierigkeiten auftreten, obgleich die Feuchtwasserzufuhr für den Fortdruck korrekt sein müßte. Die geringe Anpassungsfähigkeit der Feuchtwasserzuführung an das vom Sujet abhängige Farbprofil engt folglich den Toleranzbereich zwischen der sogenannten Schmiergrenze - zu wenig Wasser - und der Wassermarkengrenze - zuviel Wassererheblich ein.

Zur Behebung dieses Mangels offenbart die DE-A-29 31 579 eine Einrichtung zur zonalen Regulierung der Feuchtmittelführung über die Breite der Druckform einer Offsetdruckmaschine mit Stellgliedern zur zonenweisen Farbdosierung, wobei den Stellgliedern für die zonenweise Farbdosierung zonal entsprechende Stellglieder für die Feuchtmittelführung zugeordnet und diese miteinander gekoppelt sind, und zwar unter Einschaltung eines in seiner Übertragungscharakteristik die das zonale Farb-Feuchtmittelgleichgewicht beeinflussenden Parameter berücksichtigenden Anpaßgliedes. Die zonale Bemessung der Feuchtmittelführung erfolgt somit durch eine von dem normalen Feuchtwerk gesondert vorgesehenen Vorrichtung.

Mit dieser bekannten Einrichtung wird die zugeführte Feuchtmittelmenge zonal nach einer bestimmten, im allgemeinen nicht linearen Kennlinie der Farbmenge eindeutig zugeordnet. Für den Fortdruck ist diese Koppelung von Farb-und Feuchtmittelzufuhr von großem Vorteil, bewirkt jedoch beim Wiederanfahren erhebliche Probleme. Nach jeder Druckunterbrechung bricht die eingependelte Farb/Wasserverteilung des Fortdruckes unverzüglich zusammen. Vorhandenes Wasser auf der Platte und dem Farbwerk verdunstet, es erfolgt ein Farbausgleich zumindest zonal auf allen Walzen, die Schichtdicken egalisieren sich und örtlich entstandene Emulsionen ändern ihre Struktur. Eine Feuchtung der Platte über die gesamte Maschinenbreite ist beim Wiederanlauf der Druckmaschine unbedingt erforderlich. Häufig wird sogar ein kurzzeitiges Überfeuchten der Platte notwendig sein, um ein sofortiges sicheres Blanklaufen der nichtdruckenden Stellen zu erreichen. Um günstige Anlaufbedingungen zu schaffen, müßte folglich bei der bekannten Einrichtung die Koppelung von Farb- und Feuchtwasserzufuhr zeitweise aufgehoben werden.

Bei der bekannten Einrichtung wird außerdem die sich einstellende örtliche Verdunstung durch örtliche Übererwärmung nicht kompensiert.

Bekannt ist ferner aus der EP-A-0 000 689 eine Vorrichtung zur Überwachung des Feuchtmittel-und Farbgleichgewichts bei Offsetdruckwerken, die eine zwischen der letzten Feucht- und der ersten Farbauftragwalze angeordnete Meßwalze aufweist, mit der die Flüssigkeitsfilmdicke gemessen wird. Die Meßwalze ist zumindest teilweise hydrophil. Je nach angewendetem Meßverfahren liegt die Meßwalze ständig an den benachbarten Auftragwalzen an oder sie wird im Wechsel an die Feucht- und an die Farbauftragwalze angelegt. Mit Hilfe einer Lichtquelle, einem Meßphotoempfänger, einem Vergleichsphotoempfänger sowie einem Filter im Meßund Vergleichsstrahlengang kann die auf der Meßwalze jeweils vorhandene Flüssigkeitsschicht zur Bestimmung des Feuchtmittel- und Farbgleichgewichts auf der Platte herangezogen werden. Eine Regelung des Feuchtmitteleinstellprozesses ist nicht vorgesehen. Auch erfolgt keine abschnittsweise Messung der Feuchtmittelschichtdecke.

Aus der US-PS 4,151,796 ist schließlich eine Vorrichtung zum selbsttätigen Ausregeln von Schwankungen der Farb- und Feuchtflüssigkeitsführung an einer Bogenoffsetmaschine bekannt, bei der die aus Farbe und den Komponenten der Feuchtflüssigkeit bestehende Flüssigkeitsschicht des Plattenzylinders mit mindestens einer Strahlenquelle angestrahlt wird. In den Strahlengang können wahlweise Filter eingebracht werden, welche diejenigen Wellenlängen auswählen, die von der betreffenden Farbe oder der Feuchtflüssigkeit am stärksten absorbiert werden. Bei quantitativer Abweichung der Farbschicht bzw. der einzelnen Komponenten der Feuchtflüssigkeit von einem vorgegebenen Sollwert setzt die entsprechende Reflexionsabweichung einen Regelkreis in Gang, der die Farb- und Feuchtflüssigkeitsführung steuert. Eine abschnittsweise Regelung der Feuchtmittelzufuhr ist nicht vorgesehen.

Aufgabe der Erfindung ist es, im Farbwerk, ungeachtet des Farbprofils und örtlicher Erwärmung, über die Maschinenbreite gesehen, eine möglichst gleiche Farb-Wasseremulsion zu erreichen. Hierdurch sollen jedoch die Anlaufbedingungen nicht unnötig erschwert, sondern positiv beeinflußt werden.

Die Lösung dieser Aufgabe liegt erfindungsgemäß darin, daß eine hydrophile Meßwalze vorgesehen ist, die mit einer der Farbwerkwalzen in Verbindung steht, daß im Bereich der Meßwalze eine Meßvorrichtung angeordnet ist, die über die ganze Breite der Meßwalze abschnittsweise die Benetzung des Meßwalzenmantels ermittelt, daß ferner eine besondere Vorrichtung zur abschnittsweisen Veränderung des Anteiles des Feuchtmittels im Farbfilm vorgesehen ist, und daß ein Steuerteil die Meßsignale der Meßvorrichtung in Stellbefehle umwandelt und der gesonderten Vorrichtung zur abschnittsweisen Regelung des Anteils des Feuchtmittels im Farbfilm aufgibt.

Der Erfindungsgedanke läßt sich auf zweierlei Weise verwirklichen. Einmal kann man wenig Wasser fahren, d.h. den Minimalbedarf decken und gerade soviel Feuchtwasser zuführen, daß unter normalen Umständen die Schmiergrenze nicht erreicht wird. Bei dieser Feuchtungsmethode wird auf der hydrophilen Meßwalze in solchen Abschnitten Farbannahme auftreten und dann von den Sensoren der Meßvorrichtung gemessen werden, in denen aufgrund der höchsten Erhebungen des Farbprofils örtlich zu wenig Feuchtwasser zugeführt wird. An diesen Stellen erfolgt dann automatisch die zusätzliche Feuchtung.

Der andere Weg, den Erfindungsgedanken zu realisieren, besteht darin, viel Wasser zu fahren, d.h. sich mit der Feuchtwasserzufuhr gerade noch unterhalb der Wassermarkengrenze zu bewegen. In einem solchen Falle werden sich auf der hydrophilen Meßwalze, deren Mantelfläche dieselben Bedingungen aufweist wie die Platte, in jenen Abschnitten Feuchtwasser ansammeln, in denen aufgrund der Täler des Farbprofils eine Überfeuchtung erfolgt ist. Durch Abrakeln läßt sich diese Überfeuchtung beseitigen. Wird die hydrophile Meßwalze außerdem noch gekühlt, so wird sich dort das abschnittsweise Ungleichgewicht zwischen Farb- und Feuchtwasserzufuhr schneller zeigen als auf der Platte und damit rechtzeitig beseitigt werden können.

Die Vorrichtung nach der Erfindung vergrößert durch Anpassung der Feuchtmittelzufuhr an das Farbprofil den Toleranzbereich zwischen der Schmier- und der Wassermarkengrenze beträchtlich. Die Anfahrbedingungen werden verbessert. Die optimalen Fortdruckbedingungen lassen sich mit der erfindungsgemäßen Vorrichtung in äußerst kurzer Zeit herbeiführen, weil beispielsweise mit Hilfe der Zusatzfeuchtvorrichtung eine sehr rasche Sättigung des Farbwerks mit Feuchtwasser durchführbar ist. Es braucht also lediglich die Platte vorgefeuchtet zu werden, um die Maschine auf Fortdruck stellen zu können. Ebenso kann beim Einsatz einer Rakelvorrichtung sehr schnell ein Farb-Wassergleichgewicht hergestellt werden, indem man zu dem Mittel der Überfeuchtung greift, was deshalb unbedenklich ist, weil die sich zunächst möglicherweise einstellende Übersättigung des Farbwerkes mit Feuchtwasser an allen Abschnitten durch Abrakeln unschädlich machen läßt. Die Erfindung dehnt also nicht nur den Toleranzbereich zwischen Schmier- und Wassermarkengrenze, sondern verbessert auch spürbar die Anfahrbedingungen.

Die Erfindung wird anhand der Zeichnung im folgenden näher erläutert.

Es zeigt schematisch:
Fig. 1 ein Farbfeuchtwerk nach der Erfindung mit einem Zusatzfeuchtwerk,
Fig. 2 ein Farbfeuchtwerk nach der Erfindung mit einem auf eine Farbwerkswalze abschnittsweise einwirkenden Feuchtwasserrakel und
Fig. 3 die Ausbildung der Rakelabschnitte als anstellbare Saugflächen.

Das Farbwerk gemäß Fig. 1 besteht aus einem Farbkasten 1 mit Farbkastenwalze 2, dem sich anschließenden Farbheber 3, der einem ersten Farbreibzylinder 4 von der Farbkastenwalze 2 Farbe zuführt. Über eine Gummiwalze 5 ist der erste Farbreibzylinder 4 mit einem zweiten Farbreibzylinder 6 verbunden. Dieser hat außerdem Kontakt mit der Verteilerwalze 7 und der Farbwerkswalze 8. Beide letztgenannten Farbwerkswalzen 7 und 8 liegen an dem dritten Farbreibzylinder 9 an, der die ersten beiden Farbauftragswalzen 10 und 11 mit Farbe speist. Von der Verteilerwalze 7 zweigt sich der zweite Strang des Farbwerkes in Form von vier Farbwerkswalzen 12 ab, deren letzte in der Kette an dem vierten Farbreibzylinder 13 anliegt, der die letzten beiden Farbauftragwalzen 14 und 15 mit Farbe speist. Die Farbauftragwalzen 11 und 14 sind über eine Reiterwalze 16 verbunden. Eine Zwischenwalze 17 bildet überdies eine Brücke zwischen der ersten reinen Farbauftragwalze 10 und der Farb-Feuchtwasserauftragwalze 18, die über eine Dosierwalze 19 von der in den Feuchtwasserkasten 20 eintauchenden Tauchwalze 21 mit Feuchtwasser versorgt wird. Ein mit der Farb-Feuchtwasserauftragwalze 18 zusammenlaufender Feuchtwasserreibzylinder 22 sorgt für eine Gleichmäßigkeit des Feuchtwasserfilmes.

Mit der den zweiten und dritten Farbreibzylinder 6 und 9 verbindenden Farbwerkswalze 8 hat eine hydrophile Meßwalze, und zwar eine Chrommeßwalze 23 Kontakt. Parallel zu dieser Chrommeßwalze 23 sind in regelmäßigen Abständen voneinander eine Reihe von Sensoren 24 einer Meßvorrichtung 29 angeordnet. Sie sind elektrisch verbunden mit einem elektronischen Steuerteil 25. Ebenfalls parallel zum zweiten Farbreibzylinder 6 sind in gleichen Abständen voneinander eine Serie von Feuchtwasserauftragseinheiten 26 eines Zusatzfeuchtwerkes 33 vorgesehen. Diese Feuchtwasserauftragseinheiten 26 können als Ultraschallzerstäuber ausgebildet sein. Sie sind elektrisch verbunden mit dem zuvor erwähnten elektronischen Steuerteil 25. Mit Feuchtwasser versorgt werden die Feuchtwasserauftragseinheiten 26 des Zusatzfeuchtwerkes 33 von einer Pumpe 27, die Feuchtwasser dem Feuchtwasserkasten 20 entnimmt.

Die fünf Auftragwalzen 18, 10, 11, 14 und 15 sind vom Plattenzylinder 28 abstellbar angeordnet. Durch die Zwischenwalze 17 wird einerseits Feuchtwasser direkt ins Farbwerk 34 gefördert, andererseits der Farbfeuchtauftragwalze 18 auch Farbe zugeführt.

Während des Fortdrucks fördert das Feuchtwerk 35 auf die Platte und in das Farbwerk 34 einen gleichmäßigen Feuchtwasserfilm von der Menge, daß bestimmte kritische Stellen des Druckbildes, beispielsweise druckfreie Ränder, hinsichtlich der Zusammensetzung der Farb/Wasseremulsion der Schmiergrenze nahe sind. Während normalerweise die Chrommeßwalze 23 aufgrund des hydrophilen Charakters ihrer Oberfläche bei hinreichender Wasserführung der Farbwerkswalze 8 blankläuft, wird sie an den Stellen Farbe annehmen, an denen die Farb/Wasseremulsion einen zu geringen Anteil an Wasser enthält. Sobald jedoch während des Fortdrucks die Oberfläche der Chrommeßwalze 23 abschnittsweise verschmiert, stellen die an diesen Stellen messenden Sensoren 24 der Meßvorrichtung 29 eine Oberflächenstörung fest und senden ein entsprechendes Meßsignal an die elektronische Steuereinheit 25, die dieses Meßsignal in einen Stellbefehl umwandelt und die zugeordnete oder die zugeordneten Feuchtwasserauftragseinheiten 26 des Zusatzfeuchtwerkes 33 veranlassen, auf die Mantelfläche des zweiten Farbreibzylinders 6 Feuchtwasser solange aufzuspritzen, als die Steuereinheit 25 entsprechende Stellbefehle gibt. Die Pumpe 27 sorgt dafür, daß die arbeitenden Feuchtiwasserauftragseinheiten 26, z.B. Ultraschallzerstäuber, ständig mit Feuchtwasser versorgt sind. Läuft die Chrommeßwalze 23 an den verschmierten Stellen wieder völlig blank, so sendet die Steuereinheit 25 an die entsprechenden Feuchwasserauftragseinheiten 26 keine Stellbefehle mehr aus, und das abschnittsweise Aufsprühen von Feuchtwasser wird eingestellt. Dieses abschnittsweise Aufsprühen von Feuchtwasser kann ständig oder periodisch erfolgen, je nachdem wie von den Sensoren 24 der Meßeinrichtung der Bedarf gemeldet wird. Auf diese Art kann erreicht werden, daß, über die gesamte Maschinenbreite gesehen, die im Farbwerk sich bildende Feuchtwasseremulsion ständig etwa die gleiche Zusammensetzung hat. Ein abschnittsweiser Mangel an Feuchtwasser wird sich auf der Farbwerkswalze 8 und damit auf der Chrommeßwalze 23 früher zeigen als auf der Platte des Plattenzylinders 28, weil ersterer das Feuchtwasser direkt zugeführt wird. Außerdem sorgt die durch Wärme im Farbwerk hervorgerufene Verdunstung dafür, daß ein Zuwenig an Feuchtwasser auf der Chrommeßwalze 23 früher als auf der Platte ein "Schmieren" verursacht. Daher kann wegen der plattenähnlichen Oberflächenverhältnisse auf der Chrommeßwalze 23 vorzeitig erkannt werden, wo auf der Platte die Schmiergrenze erreicht würde, falls man nicht unverzüglich dem Farbwerk 34 an den gefährdeten Abschnitten Feuchtwasser zuführte.

Während des Anfahrens nach einem kürzeren oder längeren Stillstand der Maschine kann ein schnelles Farbfeuchtwassergleichgewicht im Farbwerk 34 dadurch erzielt werden, daß kurzzeitig von allen Feuchtwasserauftragseinheiten 26 des Zusatzfeuchtwerkes 33 Feuchtwasser ins Farbwerk 34 gegeben wird. Nach einem kurzzeitigen Vorfeuchten der Platte auf dem Plattenzylinder 28 läßt sich somit der Fortdruckzustand, d.h. die gewünschte gleichmäßige Farbfeuchtwasseremulsion über die gesamte Breite des Farbwerkes sehr schnell herstellen.

Das Farbwerk 34 gemäß der Ausführungsform der Erfindung nach Fig. 2 weicht von dem zuvor Beschriebenen, wenn man von der unterschiedlichen Anordnung einiger Reiterwalzen absieht, nur unwesentlich ab. Ein hervorstechender Unterschied besteht allerdings darin, daß die Farbwerkswalze 8 ausschließlich an dem dritten Farbreibzylinder 9 anliegt, also keinen Kontakt mit dem zweiten Farbreibzylinder 6 hat. Dadurch wird dieser Farbwerkswalze 8 eine Farbfeuchtwasseremulsion zugeführt, die ständig mit Feuchtwasser gesättigt ist.

Die Dosierwalze 19 ist hier als Heber ausgebildet und der Feuchtwasserreibzylinder 22 liegt direkt im Feuchtwasserfluß. Von der Tauchwalze 21 übernimmt die Dosierwalze 19, die, wie oben angemerkt, ein Heber ist, Feuchtwasser und führt es dem Feuchtreibzylinder 22 zu, welcher das Feuchtwasser an die Farb-Feuchtwasserauftragwalze 18 abgibt.

Mit der Farbwerkswalze 8 arbeitet gleichfalls eine Chrommeßwalze 23 zusammen, die an eine nicht dargestellte Kühleinrichtung angeschlossen ist. Unterhalb der Chrommeßwalze 23 erstrecken sich parallel dazu Sensoren 24 einer Meßvorrichtung 29. Sie sind elektrisch mit dem elektronischen Steuerteil 25 verbunden. Dieser wiederum gibt seine Steuerbefehle einer Stellvorrichtung 30 auf, die ein Feuchtwasserrakel 31 steuert. Es besteht aus einer Reihe von Rakelabschnitten 32, die entlang der Chrommeßwalze 23 derart angeordnet sind, daß sie von der Stellvorrichtung 30 einzeln oder in Gruppen gegen die Mantelfläche der Chrommeßwalze 23 angelegt oder von dieser abgestellt werden können. Vorzugsweise bestehen die einzelnen Rakelabschnitte 32 aus einem Saugband.

Bei jedem Anstellen eines als Saugband ausgeführten Rakelabschnittes 32 an die Mantelfläche der Chrommeßwalze 23 wird das Saugband um eine bestimmte Strecke weitergestellt, so daß mit jeder Anstellbewegung auch ein neuer Abschnitt des Saugbandes die Manteloberfläche der Chrommeßwalze 23 berührt.

Ein Druckwerk mit einem Farbfeuchtwerk nach Fig. 2 kann mit einem relativ hohen Angebot an Feuchtwasser gefahren werden, d.h. die Feuchtwasserzufuhr kann derart erfolgen, daß in bestimmten Tälern des Farbprofils die Farbfeuchtwasseremulsion einen zu hohen Prozentsatz an Feuchtwasser führt, so daß in diesen Abschnitten des Druckbildes die Gefahr des Auftretens von Wassermarken besteht. Bevor sich jedoch auf der Druckplatte des Plattenzylinders 28 dieses abschnittsweise Überangebot an Feuchtwasser bemerkbar macht, wird die gekühlte Chrommeßwalze 23 in diesen Abschnitten mehr Feuchtwasser führen als in anderen Abschnitten, so daß die Sensoren 24 entsprechende Meßsignale dem Steuerteil 25 aufgeben und dieser umgewandelte Stellbefehle an die Stellvorrichtung 30 sendet, die den meldenden Sensoren 24 zugeordnete Rakelabschnitte 32 an die Mantelfläche der Chrommeßwalze 23 anstellen und das überflüssige Feuchtwasser abrakeln. Durch das abschnittsweise Abrakeln wird dafür gesorgt, daß in allen Bereichen des Farbprofils etwa eine gleiche Zusammensetzung der Farb- Feuchtwasseremulsion gegeben ist.

Eine vereinfachte Form von Rakeiabschnitten 32 zeigt Fig. 3. Oberhalb der Chromnⁱeßwalze 23 nach Fig. 2 sind auf einer Stellwelle 36 nebeneinander mehrere Schwenkhebel 37 vorgesehen, die an ihrem, dem Mantel der Chrommeßwalze 23 zugewandten Ende eine Saugfläche 38 aufweisen. Von einer nicht dargestellten Stellvorrichtung können diese Schwenkhebel 37 an die Chrommeßwalze 23 angestellt oder von dieser abgeschwenkt werden. Die Saugfläche 38 ist derart aufnahmefähig, daß sie über einen längeren Zeitraum in der Lage ist, überflüssiges Feuchtwasser abzurakeln. Sensoren 24 und zugeordnete Schwenkhebel 37 können seitlich verstellbar angeordnet sein. Günstigenfalls werden somit nur Sensoren 24 und Schwenkhebel 37 für die druckfreien Ränder benötigt, weil diese Plattenbereiche gegen Überfeuchten am anfälligsten sind. Ebenso lassen sich natürlich auch die Feuchtwasserauftragseinheiten 26 parallel zu der Farbwerkswalze 8 verstellbar anbringen, deren Feuchtwasserprofil abschnittsweise bei Bedarf verändert werden soll.

## Patentansprüche

1. Vorrichtung zur farbprofilabhängigen Feuchtmitteleinstellung bei einem Offsetdruckwerk mit einem Farbfeuchtwerk, das über die Breite der Druckform einen Feuchtmittelfilm gleicher Dicke dem Plattenzylinder und dem Farbwerk zuführt, wobei eine von dem normalen Feuchtwerk (35) gesonderte Vorrichtung (26, 30, 31, 33, 38) zur abschnittsweisen Veränderung des Anteils des Feüchtmittels im Farbfilm vorgesehen ist,
dadurch gekennzeichnet,
daß eine hydrophile Meßwalze (23) vorgesehen ist, die mit einer der Farbwerkwalzen (8) in Verbindung steht, daß im Bereich der Meßwalze (23) eine Meßvorrichtung (29) angeordnet ist, die über die ganze Breite der Meßwalze (23) abschnittsweise die Benetzung des Meßwalzenmantels ermittelt, daß ferner eine besondere Vorrichtung (30,31,33) zur abschnittsweisen Veründerung des Anteiles des Feuchtmittels im Farbfilm vorgesehen ist, und daß ein Steuerteil (25) die Meßsignale der Meßvorrichtung (29) in Stellbefehle umwandelt und der gesonderten Vorrichtung (26, 30, 31, 33, 38) zur abschnittsweisen Regelung des Anteils des Feuchtmittels im Farbfilm aufgibt.

2. Vorrichtung nach Anspruch 1,
dadurch gekennzeichnet,
daß ein Zusatzfeuchtwerk (33) vorgesehen ist, das einer der Farbwerkwalzen (8) gemäß den Stellbefehlen des Steuerteiles abschnittsweise unterschiedliche Feuchtmittelmengen zuführt.

3. Vorrichtung nach Anspruch 1
dadurch gekennzeichnet, .
daß an der hydrophilen Meßwalze (23), in deren Drehrichtung gesehen, nach der Berührungsstelle mit der das Farb-Feuchtmittelprofil tragenden Farbwerkwalze (8) eine abschnittsweise gegen diese anstellbare Rakelvorrichtung (31) vorgesehen ist.

4. Vorrichtung nach einem oder mehreren der vorhergehenden Ansprüche,
dadurch gekennzeichnet,
daß die hydrophile Meßwalze (23) an eine Kühleinrichtung angeschlossen ist.

5. Vorrichtung nach Anspruch 2,
dadurch gekennzeichnet,
daß bei einem kombinierten Feucht-Farbwerk eine Chrommeßwalze (23) mit der Farbwerkwalze (8) Kontakt hat, die den die ersten Farbauftragwalzen (10, 11) versorgenden Farbreibzylinder (9) berührt, daß mehrere Sensoren (24) der Meßvorrichtung (29) parallel zur Chrommeßwalze (23) vorgesehen sind, die deren abschnittsweise Benetzungsänderung messen und die gewonnenen Meßsignale dem elektronischen Steuerteil (25) aufgeben, daß der Steuerteil (25) die Meßsignale in Stellbefehle umwandelt und dem Zusatzfeuchtwerk (33) aufgibt, welches entlang einer Farbwerkwalze (6) angeordnet ist, die im Farbwerkstrang dem Farbkasten (1) näherliegt als die Farbwerkwalze (8), an welcher die Chrommeßwalze (23) anliegt, und daß das Zusatzfeuchtwerk (33) aus mehreren abschnittsweise vom Steuerteil (25) steuerbaren Feuchtwasserauftrageinheiten (26) besteht, welche gemäß den Steuerbefehlen der nächstliegenden Farbwerkwalze (6) Feuchtwasser zuführen.

6. Vorrichtung nach Anspruch 5,
dadurch gekennzeichnet,
daß die Feuchtwasserauftragseinheiten (26) aus Ultraschallzerstäubern bestehen, die von einer an den Feuchtwasserkasten (20) angeschlossenen Pumpe (27) gespeist werden.

7. Vorrichtung nach Anspruch 3 und 4,
dadurch gekennzeichnet,
daß die Chrommeßwalze (23) mit der Farbwerkwalze (8) Kontakt hat, die an dem die ersten Farbauftragwalzen (10, 11) versorgenden Farbreibzylinder (9) anliegt, daß parallel zu dieser Farbwerkwalze (8) mehrere Sensoren (24) der Meßvorrichtung (29) angeordnet sind, deren Meßsignale- der elektronischen Steuereinrichtung (25) aufgegeben werden, daß ferner ebenfalls parallel zu dieser Farbwerkwalze (8) das abschnittsweise anstellbare Feuchtwasserrakel (31) vorgesehen ist, dessen Rakelabschnitte (32) von der Stellvorrichtung (30) gemäß den Stellbefehlen des Steuerteils (25) an die Chrommeßwalze (23) an- bzw. abstellbar sind.

8. Vorrichtung nach Anspruch 7,
dadurch gekennzeichnet,
daß die mit der Chrommeßwalze (23) zusammenwirkende Farbauftragwalze (8) ausschließlich an dem die ersten Farbauftragwalzen (10, 11) versorgenden Farbreibzylinder (9) anliegt.

9. Vorrichtung nach Anspruch 7,
dadurch gekennzeichnet,
daß die Rakelabschnitte (32) als ab- bzw. aufwickelbare Saugbünder ausgebildet sind.

10. Vorrichtung nach Anspruch 7,
dadurch gekennzeichnet, daß die Rakelabschnitte (32) als
anschwenkbare Saugflächen (38) ausgeführt sind.

11. Vorrichtung nach einem oder mehreren der vorhergehenden Ansprüche,
dadurch gekennzeichnet,
daß die Sensoren (24) der Meßvorrichtung (29) parallel zur Farbwerkwalze, deren Benetzungsgrad gemessen wird, verschiebbar angeordnet sind.

12. Vorrichtung nach einem oder mehreren der - vorhergehenden Ansprüche,
dadurch gekennzeichnet,
daß die Rakelabschnitte (32) bzw. die Feuchtwasserauftragseinheiten (26) parallel zur Farbwerkwalze (8, 23), deren Feuchtwasserprofil verändert werden soll, verschiebbar angeordnet sind.

## Claims

1. Device for the ink profile-dependent regulation of dampening solution in an offset printing unit having an inking-dampening unit which, over the width of the type forme, supplies a dampening solution film of uniform thickness to the plate cylinder end to the inking unit, a device (26,30,31,33,38), separated from the regular dampening unit (35), being provided for varying section by section the proportion of the dampening solution in the ink film, wherein a hydrophilic measuring roller (23) is provided in contact with one of the inking unit rollers (8), wherein in the area of the measuring roller (23) a measuring device (29) is arranged which measures section by section the extent of wetting of the outer cylindrical surface of the measuring roller (23) over the entire width thereof, wherein there is further provided a special device (30, 31, 33) for varying section by section the proportion of dampening solution in the ink film, end wherein a control stege (25) converts the measuring signals of the measuring device (29) into adjustment commands end applies them to the separated device (26, 30, 31, 33, 38) for regulating section by section the proportion of dampening solution in the ink film.

2. Device according to Claim 1,
wherein an additional dampening unit (33) is provided which, in accordance with the adjustment commands of the control stage, supplies one of the inking unit rollers (8) with dampening solution the quantity of which differs from section to section.

3. Device according to Claim 1,
wherein at the hydrophilic measuring roller (23), as viewed in the direction of rotation thereof, there is provided a doctor blade device (31) after the contact location with the inking unit roller (8) bearing the inking-dampening solution profile, said doctor blade device being engageable section by section with said inking unit roller.

4. Device according to one or more of the preceding claims, wherein the hydrophilic measuring roller (23) is connected to a cooling device.

5. Device according to Claim 2,
wherein in a combined inking-dampening unit a chrome measuring roller (23) is in contact with the inking unit roller (8) which touches the ink distributor cylinder (9) supplying the first ink forme rollers (10, 11), wherein severel sensors (24) of the measuring device (29) are provided parallel to the chrome measuring roller (23), said sensors measuring the section-bysection change in the wetting of the chrome measuring roller end applying the acquired measuring signals to the electronic control stege (25), wherein the control stage (25) converts the measuring signals into adjustment commands end applies them to the additional dampening unit (33) which is arranged along an inking unit roller (6) which is nearer to the ink fountain (1) in the inking unit train than the inking unit roller (8) with which the chrome measuring roller (23) is engaged, end wherein the additional dampening unit (33) consists of several dampening solution applicator units (26) which can be controlled section by section by the control stage (25) end which, in accordance with the adjustment commands, supply dampening solution to the nearest inking unit roller (6).

6. Device according to Claim 5,
wherein the dampening solution applicator units (26) consist of ultrasonic atomizers which are fed by a pump (27) connected to the dampening solution fountain (20).

7. Device according to Claims 3 and 4,
wherein the chrome measuring roller (23) is in contact with the inking unit rc'ter (8) which touches the ink distributor cylinder (9) supplying the first ink forme rollers (10, 11), wherein, parallel to said inking unit roller (8), there are arranged several sensors (24) of the measuring device (29), the measuring signals of which are applied to the electronic control device (25), wherein, likewise parallel to said inking unit roller (8), there is further provided the dampening solution doctor blade (31) which is engageable section by section, the blade sections (32) of which can be brought into and out of engagement with the chrome measuring roller (23) by the adjustment device (30) in accordance with the adjustment commands of the control stage (25).

8. Device according to Claim 7,
wherein the ink forme roller (8) interacting with the chrome measuring roller (23) is exclusively engaged with the ink distributor cylinder (9) supplying the first ink forme rollers (10, 11).

9. Device according to Claim 7,
wherein the blade sections (32) are designed as, respectively, winding-up and unwinding suction strips.

10. Device according to Claim 7,
wherein the blade sections (32) are designed as pivotto-contact suction surfaces (38).

11. Device according to one or more of the preceding claims,
wherein the sensors (24) of the measuring device (29) are displaceably arranged parallel to the inking unit roller the extent of wetting of which is being measured.

12. Device according to one or more of the preceding claims, wherein the blade sections (32) and the dampening solution applicator units (26) are displaceably arranged parallel to the inking unit roller (8, 23) the dampening solution profile of which is to be varied.

## Revendications

1 - Dispositif pour le réglage de l'agent de mouillage en fonction du profil d'encrage dans le cas d'un groupe d'impression offset comprenant un mécanisme d'encrage-mouillage qui achemine un film de mouillage d'épaisseur uniforme sur toute la largeur du cliché au cylindre porte- plaque et au mécanisme d'encrage, un dispositif (26, 30, 31, 33, 38) distinct du mécanisme de mouillage normal (35) étant prévu pour modifier par zones la proportion de l'agent de mouillage dans le film d'encre, caractérisé en ce qu'il comprend un rouleau de mesure hydrophile (23) qui est en liaison avec l'un (8) des rouleaux du mécanisme d'encrage, en ce que, dans la région du rouleau de mesure (23), est agencé un dispositif de mesure (29) qui mesure le mouillage de la surface cylindrique du rouleau de mesure, zone par zone, sur toute la largeur du rouleau de mesure (23), en ce qu'il est prévu en outre un dispositif particulier (30, 31, 33) servant à faire varier zone par zone la proportion de l'agent de mouillage dans le film d'encre et en ce qu'une partie de commande (25) transforme les signaux de mesure du dispositif de mesure (29) en ordres de manoeuvre et transmet ces ordres au dispositif séparé (26, 30, 31, 33, 38) pour effectuer le réglage zone par zone de la proportion de l'agent de mouillage dans le film d'encre.

2 - Dispositif selon la revendication 1,
caractérisé en ce qu'il est prévu un mécanisme de mouillage additionnel (33) qui amène à l'un (8) des rouleaux du mécanisme d'encrage des quantités d'agent de mouillage qui varient zone par zone, en fonction des ordres de manoeuvre de la partie de commande.

3 - Dispositif selon la revendication 3,
caractérisé en ce qu'il est prévu un dispositif de raclage (31), au droit du rouleau de mesure hydrophile (23), en aval, dans le sens de la
rotation de la région de contact avec le rouleau (8) du mécanisme d'encrage qui porte le profil encre-agent de mouillage, ce dispositif pouvant être appuyé contre le rouleau (8) zone par zone.

4 - Dispositif selon l'une ou plusieurs des revendications précédentes, caractérisé en ce que le rouleau de mesure hydrophile (23) est raccordé à un dispositif de refroidissement.

5 - Dispositif selon la revendication 2,
caractérisé en ce que, dans le mécanisme combiné de mouillage-encrage, un rouleau de mesure chromé (23) est en contact avec le rouleau (8) du mécanisme d'encrage, qui touche le cylindre broyeur d'encre (9) qui alimente lui- même les premiers rouleaux toucheurs d'encrage (10, 11), en ce qu'il est prévu plusieurs capteurs (24) appartenant au dispositif de mesure (29) et disposés parallèlement au rouleau de mesure chromé (23), ces capteurs mesurant les modifications du mouillage zone par zone et transmettant les signaux de mesure tirés de ces variations à la partie de commande électronique (25), en ce que la partie de commande (25) transforme les signaux de mesure en ordres de manoeuvre et les transmet à un mécanisme de mouillage additionnel (33) qui est disposé le long d'un rouleau (6) du mécanisme d'encrage qui, sur la chaîne de rouleaux du mécanisme d'encrage, est plus rapproché de l'encrier (1) que le rouleau (8) du mécanisme d'encrage contre lequel le rouleau de mesure chromé (23) est appuyé, et en ce que le mécanisme de mouillage additionnel (33) est composé de plusieurs unités de dépôt d'eau de mouillage (26) qui peuvent être commandées zone par zone par la partie de commande (25), et qui amènent de l'eau de mouillage au rouleau (6) du mécanisme d'encrage qui est le plus proche, en fonction des ordres de commande.

6 - Dispositif selon la revendication 5,
caractérisé en ce que les unités de dépôt d'eau de mouillage (26) sont constituées par des pulvérisateurs à ultrasons qui sont alimentés par une pompe (27) raccordée au bac à eau de mouillage (20).

7 - Dispositif selon les revendications 3 et 4, caractérisé en ce que le rouleau de mesure chromé (23) est en contact avec le rouleau (8) du mécanisme d'encrage qui est appuyé contre le cylindre broyeur d'encre (9) alimentant les premiers rouleaux toucheurs d'encrage (10, 11), en ce que, parallèlement à ce rouleau (8) du mécanisme d'encrage, sont disposés plusieurs capteurs (24) appartenant au dispositif de mesure (9), et dont les signaux de mesure sont envoyés au dispositif de commande électronique (25), en ce que le dispositif de raclage d'eau de mouillage (31) qui peut être appuyé zone par zone est également prévu parallèlement à ce rouleau (8) du mécanisme d'encrage, les zones de racle (8) pouvant être appuyées contre le rouleau de mesure chromé (23) ou écartées de ce rouleau par le dispositif de commande (30), conformément aux ordres de manoeuvre de la partie de commande (25).

8 - Dispositif selon la revendication 7,
caractérisé en ce que le rouleau (8) du mécanisme d'encrage qui coopère avec le rouleau de mesure chromé (23) n'est en contact qu'avec le cylindre broyeur d'encre (9) qui alimente les premiers rouleaux toucheurs d'encrage (10, 11).

9 - Dispositif selon la revendication 7,
caractérisé en ce que les zones (32) de la racle sont constituées par des bandes absorbantes qui peuvent se dérouler et s'enrouler.

10 - Dispositif selon la revendication 7,
caractérisé en ce que les zones (32) de la racle sont réalisées sous la forme de surfaces absorbantes (38) que l'on peut appliquer par un mouvement de bascule.

11 - Dispositif selon l'une ou plusieurs des revendications précédentes, caractérisé en ce que les capteurs (27) du dispositif de mesure (29) sont disposés mobiles en translation dans la direction parallèle au rouleau du mécanisme d'encrage dont on mesure le degré de mouillage.

12 - Dispositif selon une ou plusieurs des revendications précédentes, caractérisé en ce que les zones (32) de la racle ou de l'unité de dépôt d'eau de mouillage (29) sont disposées mobiles en translation dans la direction parallèle au rouleau (8) du mécanisme d'encrage dont on doit faire varier le profil d'eau de mouillage.
